# EUROPÄISCHE PATENTSCHRIFT

(11) **EP 0 581 918 B1**
(45) Veröffentlichungstag und Bekanntmachung des Hinweises auf die Patenterteilung: **11.11.1998**
(21) Anmeldenummer: 93902029.3
(22) Anmeldetag: 11.02.1993
(51) Int. Cl.: F23G 5/027

(54) **VERFAHREN ZUM EINSCHMELZEN VON VERBRENNUNGSRÜCKSTÄNDEN IN SCHLACKE**
PROCESS FOR MELTING DOWN COMBUSTION RESIDUES IN SLAG
PROCEDE DE FUSION DE RESIDUS DE COMBUSTION DANS DES SCORIES

(30) Priorität: 26.02.1992 CH 591/92
(43) Veröffentlichungstag der Anmeldung: 09.02.1994
(73) Patentinhaber: KÜNSTLER, Hans, CH-8142 Uitikon Waldegg (CH)
(72) Erfinder: KÜNSTLER, Hans, CH-8142 Uitikon Waldegg (CH)
(74) Vertreter: Frei, Alexandra Sarah
(86) Internationale Anmeldenummer: CH9300035
(87) Internationale Veröffentlichungsnummer: WO9317280

(56) Entgegenhaltungen:
- EP-A- 0 302 310
- EP-A- 0 382 673
- WO-A-92/01197
- CH-A- 428 062
- DE-A- 2 946 774
- DE-A- 3 345 867
- DE-A- 3 815 187
- FR-A- 2 175 914
- FR-A- 2 660 415
- GB-A- 2 002 501
- US-A- 5 022 329

## Beschreibung

Die Erfindung bezieht sich auf ein Verfahren und eine Einrichtung zum Entgasen, Vergasen, Verbrennen und Einschmelzen von Abfällen sowie Einschmelzen von festen Reststoffen bspw. aus Hausmüllverbrennungsanlagen unter Verwendung von Müll als Energieträger.

Die Flugasche, Filterkuchen und Schlacke aus herkömmlichen Müllverbrennungsanlagen beinhaltet heute neben unverbranntem Kohlenstoff auswaschbare Schwermetallverbindungen und organische Kohlenwasserstoffe. Die Gesetzgebung geht weltweit nun immer mehr dazu über, markante Reduktionen der Menge solcher Schadstoffe (in relativ kurzer Zeit) vorzuschreiben, um so das öko-toxische Potential der Schlacken abzubauen und eine sichere Lagerung und/oder Weitenverwertung zu ermöglichen. Parallel dazu werden die Anforderungen an die sonstigen festen Rückstände (Flugstäube und RGR-Rückstände) ebenso verschärft; Rückstände, die nicht mehr verwertet werden können, sollten zu möglichst inerten Reststoffen aufbereitet werden können.

In der Regel versucht man heute durch Volumenverringerung zumindest dem räumlichen Ausmass der nichtverwertbaren Bestandteile, das ist der schliessliche Rest der ganzen Bemühung, zu begegnen, um unvermeidbare Restdeponien so klein wie möglich zu halten. Bei hochtoxischen Rückständen ist eine raumintensive, umweltsichere Restdeponie sehr teuer, insbesondere dann, wenn gesetzlichen Auflagen bezüglich langfristiger Sicherheit nachgekommen werden muss.

In den gebräuchlichen Rostfeuerungsanlagen für Hausmüll, ist es bislang nicht möglich, die Verbrennung mit einer so hohen Temperatur durchzuführen, abgesehen von unerwünschten örtlichen Erhitzungen, dass während der Verbrennung auch ein prozessmässiges Einschmelzen der Verbrennungsschlacke zur dauerhaften Einbindung von Schwermetallen und Ausbrennen von organischen, zum Teil hochtoxischen Verbindungen erfolgen könnte. Es würden nach heutiger Erfahrung bei einer Schlackenverflüssigung während der Verbrennung die Roste verkleben oder die verflüssigte Schlacke würde durch die Rostspalten fliessen. Mit anderen Worten, weder der heute bekannt Verbrennungsprozess noch die im Dienst stehenden Anlagen eignen sich für solch ein Vorgehen. In den wenigen Anlagen, die aus einer Kombination von Rostfeuerung und Drehrohr bestehen, ist ein Einschmelzen der Schlacken bislang ebenfalls nicht möglich, da in der Feuerungszone üblicherweise die möglichst totale Verbrennung der Abfälle angestrebt wird und auch erfolgt und im Drehrohr somit nicht mehr genügend Verbrennungsenergie zum Einschmelzen der Schlacken zur Verfügung steht. Abgesehen davon, besitzen diese Drehrohröfen nicht die erforderlichen Eigenschaften und Einrichtungen zum Abzug der schmelzflüssigen Schlacke. Solche Drehrohröfen dienen aufgabengemäss nur dem vollständigen Ausbrennen der Schlacke. Bei der Sondermüll-Entsorgung werden die Abfälle in Sondermüll-Drehrohröfen bei sehr hohen Temperaturen mit Hilfe von Fremdenergie verbrannt. Das Problem der Schlacke ist hier sehr untergeordnet.

Im Verfahren gemäss der Schrift EP-0'302'310 werden Abfälle in einem Pyrolyserohr verschwelt und die entstehenden Pyrolysereststoffe werden gesiebt und getrennt, um so ausgeschiedenes Deponiegut in weniger schädlicher Form zu erhalten und um so nur einen Teil der Abfälle in einem Drehrohr unter Zuhilfenahme eines Brenners zu Schlacke schmelzen.

Im Verfahren gemäss der Schrift DE-3'815'187 werden Abfälle in einem Pyrolyseofen verschwelt, die entstehenden Pyrolysereststoffe werden geeignet aufbereitet, in eine Brennkammer überführt und dort mit Schwelgasen zu Schlacke ausgebrannt. Über Wärmeaustauscher wird überschüssige Wärme aus dem Heizkreislauf abgeführt.

Im Verfahren gemäss der Schrift DE-2'946'774 werden Abfälle auf einem Rost pyrolyseartig, gasaustreibend verbrannt. Dabei entstehende Schlacke und unverbrannte Reststoffe werden getrennt vom Verbrennungsgas in eine Nachbrennkammer geführt und sie werden dort vollständig zu Schlacke ausgebrannt. Mit dem Verbrennungsgas wird die Nachbrennkammer aufgeheizt und im Verbrennungsgas befindliche Stäube werden abgetrennt und zu Schlacke geschmolzen.

Im Verfahren gemäss der Schrift WO-A-9 201 197 werden Abfälle auf einem Rost zu unvollständig ausgebrannter Schlacke geschmolzen und diese Schlacke zusammen mit abgeschiedener Asche in einem folgenden Drehrohr unter Zuhilfenahme eines Gasbrenners vollständig eingeschmolzen.

Im Verfahren gemäss der Schrift FR-2'175'914 werden Abfälle in einem Pyrolysereaktor nicht verschwelt sondern weitgehend verbrannt. Dabei entstehende Asche und Verbrennungsgase werden in eine Hochtemperaturkammer geleitet. Die Asche wird dort batchweise unter Zuhilfenahme eines Brenners zu Schlacke geschmolzen.

Einen Beitrag zur Entlastung der Umwelt zu leisten, ist Ziel der Erfindung. Sie stellt sich zur Aufgabe, ein Verfahren zur wirksamen Inertierung von Schlacke, Flugstäuben, Kesselasche und ähnlichen toxischen Stoffen anzugeben und eine Einrichtung zu schaffen, mit der dieses Verfahren durchgeführt werden kann. Das gemäss dem erfinderischen Prozess kondensierte und umweltschädliche Stoffe wirksam bindende Material soll eine für die Umwelt unschädliche Deponieform (bspw. als TVA-Inertreststoff gemäss den Schweizer Anforderungen der Technischen Verordnung für Abfall) aufweisen oder statt zu deponieren einem nützlichen Zweck zugeführt werden können.

Mit dem erfindungsgemässen Verfahren können Schlacken, Flugstäube und Kesselasche allein durch den Energiegehalt der Abfälle eingeschmolzen werden. Dabei werden die Schwermetallverbindungen immobilisiert, der Glühverlust auf ein Minimum verringert, die organischen Kohlenwasserstoffverbindungen unter die heutige Nachweisgrenze gesenkt und die spezifischen Volumina stark verkleinert. Die grundsätzliche Idee der Erfindung besteht darin, dass statt einer vollständigen Verbrennung von Abfällen, wie sie bislang angestrebt wurde, in einer Niedertemperatur-Einheit vorgängig nur eine unterstöchiometrische Verschwelung des Prozessgutes durchgeführt wird und anschliessend unter Verwendung der gewonnenen Schwelstoffen bzw. -gasen in einer Hochtemperatur-Einheit eine vollständige Verbrennung (bspw. in einem Drehrohrofen) mit anschliessender Schlackenverflüssigung durchgeführt wird. Das aus der Verschwelung zurückbleibende Gut (Rückstände) enthält mehr Verbrennungs-Energie als die üblichen, ausgebrannten Rückstände und kann einem Schlackenverflüssigungsprozess in der Hochtemperatur-Einheit, bspw. ein Drehrohrofen, zugeführt werden. Von der durch die Vergasung gewonnene Energie kann ein Teil oder alles der Schlackenverflüssigung in Gasform zugeführt werden, sodass der Prozess auf relativ einfache Weise steuerbar oder regelbar ist. Das Endprodukt des Prozesses ist dann eine völlig ausgebrannte, verflüssigte Schlacke, die in beliebiger Form erstarrt gelassen werden kann.
- Figur 1: zeigt schematisch eine Gesamtanlage gemäss Erfindung, den mit Abfällen betreibbaren Reaktor mit Kessel und Rauchgasreinigung. An diesem Reaktor können das erfinderische Verfahren sowie auch die wesentlichen Teile einer Vorrichtung gemäss Erfindung diskutiert werden.
- Figur 2: zeigt den Temperaturverlauf im Reaktor, gemessen in einer Versuchsanlage.
- Figur 3: zeigt ein Diagramm des bspw. Verlaufes einer Fremdstoffzugabe zur Einschmelzung in die Schlacke, hier ist es rezirkulierter Filterstaub der eigenen Anlage, es können aber auch Fremdstoffe aus anderen Anlagen sein.
- Figur 4: zeigt im Diagramm eine beispielhafte Zusammensetzung der Reststoffe aus einer Tonne Abfall (Literaturangabe Vehlow).

Anhand dieser vier Figuren wird die Erfindung in ihrer Idee und in ihrer Ausführung bis zu den Details dargestellt.

Der Reaktor gemäss **Figur 1** ist mit auf dem Markt erhältlichen, erprobten Anlagenkomponenten aufgebaut. Die Komponenten sind verfahrenstechnisch so gekoppelt und hintereinandergeschaltet, dass damit der gewünschte Prozess ausgeführt werden kann. Der Reaktor zeigt in Prozessrichtung, das ist von links nach rechts, die wesentlichen Vorrichtungsteile: eine Aufgabestelle 1, zur Aufnahme des Prozessgutes mit Vorrichtungen zur Aufgabe desselben auf den Verschwelungsrost (bspw. ein Vorschubrost); einen Generator 2 in welchem mit unterstöchiometrischer Luftzufuhr Müll als Energieträger verschwelt bzw. vergast wird; in diesem Generator sind als wesentliche Einrichtungsteile vorhanden: ein Vorschubrost 3, Düsen 4 und Zugabevorrichtungen 5 und 6; dann folgt ein Drehrohrofen 7 mit einer Gas/Luftfanghaube 8, zur Verbrennung der erzeugten Generatorgase und für den Ausbrand und Aufschmelzung der Schlacke; dann folgt eine Nachbrennkammer 9 mit Zugabevorrichtung 10, bspw. Luftzufuhr zum Verweilen und Nachverbrennung noch brennbarer Anteile und anschliessend ein Leerzug für die abzuführenden Rauchgase, der in eine Kesselgruppe 11 zur Temperaturabsenkung und Wärmenutzung der Rauchgase führt; dann folgen ein Elektrofilter 12 und eine Rauchgasreinigungsanlage 13 zur Reingung der Rauchgase und schliesslich das Kamin 14 zur Ableitung der gereinigten Rauchgase in die Atmosphäre. Eine ganze Anzahl mit Buchstabengruppen bezeichnete Prozesspfade greifen an verschiedenen Prozessstellen in den Ablauf ein, deren Bedeutung im Zusammenhang mit der Funktionsdiskussion erklärt wird.

Zunächst wird der Abfall über eine Aufgabevorrichtung in einen Generator auf einen Vorschubrost befördert. Hier finden in einem unterstöchiometrischen Milieu eine partielle Ent- und Vergasung sowie Teilverbrennung statt. Der Müll wird also verschwelt und vorgewärmt. Da die Vorgänge im Generator (Rost), im Gegensatz zu den meistverbreiteten Rostsystemen, bei viel kleineren Luftmengen, vor allem mit kleinerer Unterwindmenge resp. kleinerem (unterstöchimetrischen) Luftüberschuss ablaufen, werden im Mikro- oder Lokalbereich viel weniger sogenannte "heisse Verbrennungsnester" (hot spots) gebildet. Dies bewirkt eine starke Absenkung der NOx-Emissionen (vermutlich 50%-70%).

An den Generator schliesst der Drehrohrofen für die Einschmelzung von Eigen- und Fremdstoffen in die Schlacke an. Am Uebergang des Generators zum Drehrohr wird unter kontrollierten Verhältnissen Luft gut verteilt in das Drehrohr eingedüst. In der gleichen Region können auch die Fremdstoffe, rezirkulierte Flugstäube, Flugstäube und Schlacke fremder Anlagen und so fort aufgegeben werden. Dort entsteht dann eine Verbrennung der im Generator erzeugten Schwelgase sowie ein Ausbrand des festen Aufgabegutes. Durch die dabei freigesetzte Energie wird die Temperatur im Drehrohr über den Schlackenschmelzpunkt erhöht, und die gesamten Feststoffe (Eigenschlakke und Fremdstoffe) werden verflüssigt. Die Umwälzung der Schlacke im Drehrohr führt zu einer guten Durchmischung, einer Homogenisierung und einem guten Ausbrand. Die Schlacke fliesst aus dem leicht geneigten Drehrohr in einen Vorkühler und danach in einen Entschlacker ab.

Zur vollständigen Verbrennung der Rauchgase wird in diese in der Nachbrennkammer Sekundärluft zugeführt, die während der gleichen Verweilzeit einen einwandfreien Ausbrand der Gase bewirkt. Anstelle von Sekundärluft können zusätzlich auch Rauchgase rezirkuliert oder Brüden eingedüst werden Der Kessel des hier vorgestellten Reaktors muss auf die höheren Rauchgastemperaturen dieses Verfahrens ausgelegt werden. Mittels grosser Strahlungsflächen und eines langen Gasweges wird die Rauchgastemperatur bis zum ersten Konvektionsteil unter den Flugstauberweichungspunkt abgesenkt.

Nach dem Kessel kann der Reaktor mit den heute auf dem Markt befindlichen Gasreinigungskomponenten wie Staubfilter, Wäsche, Denox- und Dioxin-Abscheidung ausgerüstet werden. Allerdings können diese Komponenten auf im Vergleich zu den herkömmlichen Müllverbrennungsanlagen deutlich geringere Gasvolumenströme ausgelegt werden. Da bei einer üblichen Standard-Anlage die Endtemperaturen des Verbrennungsprozesses tiefer liegen als beim hier diskutierten Verfahren, resultieren dementsprechend grössere Gasmengen. Aus diesem Grund liegt beim erfindungsgemässen Verfahrens der Wirkungsgrad der Anlage höher als bei herkömmlichen Müllverbrennungsanlagen.

### Versuche an einer modifizierten Anlage

Anlagen dieser Grösse können nicht ohne weiteres probeweise aufgebaut oder bestehende Anlagen probeweise umgebaut werden. Es ist allerdings auch mit ein Ziel der Erfindung, das Verfahren auf die Verwendung möglichst vieler bewährter und im Handel erhältlichen Anlageteile auszurichten.

Zur Prüfung des Verfahrens wurde eine speziell ausgewählte Anlage modifiziert verfahrenstechnisch einem Reaktor gemäss Erfindung angeglichen. Diverse Mängel wurden in Kauf genommen, welche da sind: die Abfallaufgabemenge, also der zur Schlackenverflüssigung notwendige Energieträger, liess sich nur schwierig regeln; das Verhältnis zwischen Verschwel- und Verbrennungsluft liess sich nur annähernd regel; die Eindüsung der Verbrennungsund Ausbrandluft konnte nur teilweise in der richtigen Menge und gut verteilt erfolgen. Ausserdem musste die Betriebssicherheit der Anlage gewährleistet werden.

Trotz dieser Eischränkungen war es während mehrerer Versuche möglich, die zur Schlackenschmelze notwendigen Temperaturen im Drehrohr zu erreichen. Der Heizwert wurde im Mittel zu Hᵤ = 10.890 kJ/kg gemessen. Aufgrund der gewonnenen Erkenntnisse lassen sich für erfindungsgemässe Reaktoren mit steuerbarer Luftzuführung der für das Verfahren minimale Heizwert mit schätzungsweise 7.500 kJ/kg betreiben. Durch eine Vorwärmung der Verbrennungsluft und die Zugabe von Zuschlagstoffen, die den Schmelzpunkt der Schlacke herabsetzen und die Einbindung der Schwermetalle erhöhen, sollte es möglich sein, Müll mit noch niedrigerem Heizwert zu verarbeiten. Eine Vorsortierung und Zerkleinerung des Hausmülls hat für die Versuche nicht stattgefunden. Es wäre aber auf jeden Fall sinnvoll, bestimmte Fraktionen wie z.B. Metalle auszusondern.

Etwas muss noch speziell berücksichtigt werden. Es ist mit dem erfinderischen Verfahren möglich, bspw. Fremdschlacke, das ist Schlacke aus Verbrennungsanlagen, bei denen die Einschmelzung nicht möglich ist, oder Flugstäube, Asche aus anderen Anlagen, kurz Fremdstoffe, im gleichen Prozess mit einzuschmelzen. Dem Einschmelzreaktor, der fremde Schlacke, Asche, Stäube und dergleichen Einschmelzen soll und der mit Müll als Energieträger betrieben wird, muss zu seinem Unterhalt natürlich die nötige Menge Energie, allerdings vorzugsweise in Form von Müll, zugeführt werden.

Die Fremdstoffaufgabe und Einschmelzung wurde anhand einer Rezirkulataufgabe getestet. Nachdem während eines Versuches Hausmüllschlacke alleine eingeschmolzen wurde und dieser Versuch positive Resultate ergab, wurde in einer weiteren Untersuchung das Einschmelzen von Filterstäuben aus dem Elektrofilter der Anlage in die Schlacke untersucht. Von einer Zugabe von Rückständen aus der Rauchgasreinigung (Filterkuchen) wurde vorderhand abgesehen. Es ist jedoch möglich, solche Rückstände im erfindungsgemässen Reaktor zu verarbeiten. Es wird davon ausgegangen, dass wenn der wesentlichste Anteil an Schwermetallen, die bei der Müllverbrennung anfallen, dauerhaft (der Massstab dafür ist bspw. ein Eluattest) in Schlacke eingeschmolzen werden kann, so entlastet dies sämtliche für diesen Zweck vorgesehenen Deponien und deren Kapazitäten. Man könnte dazu übergehen, belastende Stoffe durch Einschmelzen gemäss Erfindung zu entsorgen, in dem man sie in Schlacke einbindet.

Die Zugabe des Filterstaubes als Rezirkulat erfolgte über eine extra angefertigte, wassergekühlte Schleusenkonstruktion, die nahe am Drehrohr angebracht wurde (Aufgabestelle 6, Figur 1). Der Filterstaub wurde in Chargen in die Anlage eingeführt. Es wurden während eines bestimmten Zeitraumes im Mittel ca. 10%, später 20% der während des Hauptversuches aufgegebenen Müllmenge in die Anlage gegeben und eingeschmolzen (siehe Figur 3).

Während des Versuches karn es bedingt durch eine zu grosse Abfallaufgabe zu einem leichten Anstieg der Staubfracht vor dem Elektrofilter. Auch wenn, was unwahrscheinlich ist, der gesamte Anstieg der Flugstaubkonzentration im Rauchgas auf das Rezirkulat zurück zu führen wäre, wurden je nach Temperatur mindestens 91% des Rezirkulates in die geschmolzene Schlacke eingebunden. Dies entspricht von ca. 82 kg bis 182 kg Filterstaub pro Tonne verbrannten Mülls. Demgegenüber steht ein "eigener" Flugstaubanfall bei der Verbrennung von einer Tonne Abfall von ca. 33 kg, was ungefähr 3% entspricht. Mit anderen Worten, man kann erhebliche Mengen von giftigem Müll, der aus anderen Anlagen stammt und unter kostpieligen Auflagen deponiert werden müsste, mit dem Einschmelzverfahren gemäss Erfindung mit Hilfe von Müll zusätzlich entsorgen. Figur 6 zeigt in etwa die Zusammensetzung der Reststoffmenge bei der Verbrennung von 1 Tonne Abfall.

Zur Frage der Schadstoffemission beim erfindungsgemässen Verfahren kann folgendes ausgeführt werden: Mehrere Proben von in diesem Verfahren geschmolzener Kehrichtschlacke mit und ohne Rezirkulatzugabe resp. mit und ohne Filterstaubzugabe, wurden mit einem Eluattest (CH-TVA-Test) geprüft. Die geschmolzene Kehrichtschlacke ohne Rezirkulatzugabe erfüllte nicht nur den Eluattest gemäss TVA für einen Inertstoff; sie hat zudem einen Glühverlust von lediglich < 0,1%. Alle deklarierten hochschädlichen Kohlenwasserstoffverbindungen wie Dioxine, Furane etc. liegen unterhalb der Nachweisgrenze. Die Auswertungen zeigen, dass die TVA-Grenzwerte für Inertstoffe (Eluattest) aller untersuchten Proben nicht überschritten worden sind. Die TVA-Grenzwerte für Inertstoffe wurden in beiden Eluaten (Test 1 und Test 2) nicht überschritten. Die Schlacke erfüllt somit bezüglich der geprüften Parameter die Anforderungen der Verordnung.

Während des Versuches mit Filterstaubzugabe wurden neben den regulären Messungen an der Anlage zusätzlich zu den Temperaturen und Feuchtegehalten auch die Konzentration der wichtigsten Abgasemitenten bestimmt.

Die Staubkonzentration im Rohgas nach dem Kessel, die im Normalbetrieb im Mittelfeld des üblichen Bereiches liegt, hat sich während der Versuchsphase etwas erhöht. Dies ist auf eine wegen mangelhafter Steuerungsmöglichkeit erhöhte Abfall aufgabe zurück zu führen. Das Reingas hingegen erfüllt die Forderungen des TVA der 17.BImSchV.

Die Stickoxyd- oder NOx-Emission während des Versuches mit Filterstaubzugabe lagen um das 2,5 fache tiefer als im Normalbetrieb und unterhalb der Verordnung in der Schweiz. Der erreichte Tagesmittelwert lag bei ca. 141 mg/m³ₙ bezogen auf 11 % O₂. Die Schwefeloxyd- oder SOx-Konzentration im Reingas stieg während des Versuches an. Die ist vermutlich auf temperaturbedingte Zersetzung von Metallsulfaten zurückzuführen.

Das hier diskutierte, erfindungsgemässe Verfahren bietet die Möglichkeit, ohne Energiezufuhr von aussen Schlacken, Aschen und Flugstäube einzuschmelzen. Wie die Eluatteste zeigen, sind Schwermetallverbindungen in die Schlacke praktisch unlöslich eingebunden. Die geschmolzene Schlacke hat ausserdem einen sehr geringen Glühverlust, und die Dioxinwerte liegen unterhalb der Nachweisgrenzen. Anders als bei anderen Verfahren erfolgt die Schmelze nicht nur ohne Energiezufuhr von aussen; es ist sogar ein höherer Anlagenwirkungsgrad als bei üblichen Verbrennungsanlagen zu erwarten. Die Anlage bietet die Möglichkeit, Rückstände der Abfallverbrennung in einer umweltschonenden Form abzuführen und die Kosten der Entsorgung zu vermindern.

Das Diagramm in **Figur 2** zeigt den im Versuch gemessenen Temperaturverlauf im Reaktor. Man erkennt den Niedertemperatur-Bereich von 600°C bis 1000°C des Generators und den Hochtemperatur-Bereich von 1000°C bis 1400°C des Drehrohres. In der Nachbrennkammer und dem Leerzug wird die Temperaturführung wieder auf niedrigere Temperaturen zurückgesteuert, um sie in einer anschliessenden Kesselgruppe zwecks Wärmerekuperation und - rückführung vollständig abzusenken. Die ausgezogene Linie zeigt den thermischen Verlauf einer theoretischen (idealen) Verbrennung und die gestrichelte Linie zeigt den Temperaturverlauf der Anlage im Standard-Betrieb. Der mit Punkten dargestellte Verlauf zeigt den Schmelzbetrieb.

Ferner werden in den **Figuren 3 und 4** zwei Flussdiagramme gezeigt, die, auf den Prozess bezogen, im wesentlichen den Massendurchlauf und den zugehörigen Energiedurchlauf zeigen. Es ist klar, dass diese Diagramme mit absoluten Zahlen einen ganz bestimmten, von Anlage und Verbrennungsgut abhängigen Verlauf und Zusammensetzung angeben, aber im wesentlichen die Wirksamkeit des Verfahrens gemäss Erfindung aufzeigen.

### Diskussion:

Der hier vorgestellte Reaktor besteht im wesentlichen aus einer Kombination von einem geschlossenen Gaserzeugungs-Generator 2 mit einem mechanischen Vorschubrost 3 und einem nachgeschalteten Drehrohrofen 7 und einer Mehrzahl von prozesseingreifenden Anschlüssen (bspw. Zugaben, Rückführungen etc.). Nachgeschaltet sind die üblichen Rauchgasreiniger und eine Vorrichtung für den Austrag der flüssigen Schlacke. Aus diesen Baugruppen führen prozesseingreifende Rückführungen (feedbacks) zur Generator/Drehrohr-Gruppe zurück.

Gemäss Figur 1 beginnt der Prozessweg am Eintrag 1, in welchen feste und flüssige Abfälle RG, Additive AD, rückgeführte Rostdurchfälle RD sowie Fremdstoffe FR (bspw. Schlacke anderer Hausmüllverbrennungsanlagen zum Einschmelzen) eingebracht werden. Diese Substanzen gelangen auf den Vorschubrost 3, wo sie unter Zugabe von weiteren Stoffen wie Rostluft RL, Brüden BR, Verschwelungsluft VL, Fremdstoffen FR und sauerstoffhaltige Gase O2 verschwelt, vergast aber nicht verbrannt, werden. Dies wird erzielt, in dem nach dem Anheizen durch den Rost eine unterstöchiometrische Menge Rostluft RL ganz langsam eingeblasen wird. Durch eine Mehrzahl Luftdüsen 4 können rezirkuliertes Rauchgas RR, Brüde BR und Verschwelungsluft VL zugegeben werden. Durch zwei weitere Zugabevorrichtungen 5,6, nämlich eine Aufgabevorrichtung für Feststoffe 5, um feste Reststoffe von Kesselasche KA, Filterstäube FS und Fremdstoffe FR einzuführen und eine Zugabevorrichtung 6, um ein vorgewärmtes Gas/Luftgemisch VV aus dem Bereich der Sammelhaube 8 über dem Drehrohr, Brüden BR, Verbrennungsluft (besser Vergasungs- bzw. Verschwelungsluft) VL, und sauerstoffhaltiges Gas O2, Luft zum Beispiel, beizugeben.

Bei dieser Anlage ist für den eigentlichen Prozess keine zusätzliche Energiezufuhr neben der durch die festen Abfälle, die Luftzufuhren und für die Antriebsaggregate erforderlich. Ueber die zusätzliche Aufgabevorrichtung 5 können die festen Reststoffe Kesselasche KA und Filterstäube FS als Rezirkulat RZ oder von Hausmüllverbrennungsanlagen als Fremdstoff FR nahe am Drehrohr in die Anlage gegeben und mit den Reststoffen des Generators eingeschmolzen werden. Solche Fremd- und Reststoffe können, wie oben schon erwähnt, auch als Ballaststoffe zur gezielten Veränderung der Zusammensetzung des Schwelgutes schon beim Eintrag zugegeben werden. Durch das Einschmelzen der Reststoffe und des Rezirkulats, sowie der Fremdstoffe FR wird eine Immobilisierung ihrer Schadstoffe, insbesondere der Schwermetalle erreicht. Dafür weist die Einrichtung an den Seitenwänden des Generators Zugabestellen 4 zur Zufuhr von Verbrennungsluft VL, Brüden BR oder rezirkuliertem Rauchgas RR. Im Bereich des Ueberganges von der Rostfeuerungszone zum Drehrohr ist eine Anlage 6 vorgesehen, die der Zugabe eines vorgewärmten Gas/Luftgemisches aus dem Bereich einer (dafür vorgesehenen) Haube 8 oberhalb des Drehrohres, und von Verbrennungsluft VL, Brüden BR oder von Sauerstoff O2 dient. Ferner ist in der Nachbrennkammer 9 nach dem Drehrohr eine weitere Anlage 10 zur Zugabe von Verbrennungsluft VL oder Brüden BR vorgesehen. Durch diese Massnahmen wird neben der Prozessführung auch eine Minimierung der Wärmeverluste, insbesondere im mit Unterdruck betriebenen Drehrohr, das praktisch immer Undichtigkeiten aufweist. Mit der konsequenten und gezielten Rückführung von unprozessierten, Energie enthaltenden Stoffen und von Wärmeenergie, lässt sich eine sehr hohe Prozessausbeute erzielen.

Im Bereich des Ueberganges vom Generator zum Drehrohr kann ausserdem über die Vorrichtung 5 eine Zugabe von Kesselasche KA und Filterstäuben FS der eigenen Anlage oder aber fremder Hausmüllverbrennungsanlagen FR erfolgen. Eine Zugabe ist an dieser Stelle sinnvoll, damit die Flugstäube nicht von der durch den Rost geführten Generatorluft sofort in das Rauchgas ausgetragen werden.

Die vorgewärmten und teilentgasten festen Reststoffe des Generators gelangen in das Drehrohr. Durch die im Bereich des Ueberganges vom Generator zum Drehrohr eingeführte Luft VL,O2 kommt es im Drehrohr zu einer Verbrennung der Generatorgase. Die dabei erreichte Temperatur im Drehrohr führt zu einem vollständigen Ausbrand und zum Schmelzen der festen Reaktionsprodukte, die schmelzflüssig aus dem Drehrohr abgeführt werden. Durch die Einschmelzung werden bei der Temperatur von 1300°C - 1400°C sämtliche organische Verbindungen zerstört und Schwermetalle in die Glasstruktur der Schlacke dauerhaft eingebunden. Die verglaste Schlacke gibt lediglich noch an der Oberfläcbe wenig der gebundenen Schwermetalle ab.

In der Nachbrennkammer 9 hinter dem Drehrohr, kann eine Zufuhr von Verbrennungsluft VL oder Brüden. Die Verbrennungsluft führt zu einer weitestgehenden Endverbrennung der verbrennungsfähigen Stoffe des Rauchgases sowie der Temperaturregelung der Rauchgase. Aus der Kesselgruppe 11 nach der Nachbrennkammer kann Wärmeenergie durch Ausnüttzung des Energieinhaltes der Rauchgase in Form von Dampf (Elektrizität) und Fernwärme gewonnen werden.

Die meisten der bekannten Schlacke- und Reststoffschmelzverfahren benötigen eine Energiezufuhr von aussen, bspw. mittels fossiler Energieträger oder durch Elektrizität. Dies ist beim Prozess gemäss Erfindung, nicht nötig. Durch den besonderen Aufbau und die besondere Luftführung der Anlage, reicht der Energiegehalt des festen Abfalls vollständig aus, um die Reaktionsprodukte des Generators und die anderen Reststoffe, die noch zusätzlich beigegeben werden, einzuschmelzen. Im Vergleich zu herkömmlichen Hausmüllverbrennungsanlagen ohne Schlackenschmelze, wird dabei nicht weniger sondern mehr Energie für andere Zwecke (wie bspw. Elektrische Energie, Fernwärme) abgeführt. Doch vor allen Dingen kommt hier ein beachtenswerter Umstand in den Vordergrund: Die Energie für das Einschmelzen stammt aus Abfällen, die so oder so hätten verbrannt werden müssen und Schlacke, sowie Reststoffe produziert hätten, und das erfindungsgemässe Verfahren schmilzt nicht nur die eigenen Schlacken und Reststoffe ein, sondern hat noch Kapazität, Fremdstoffe mit zu verarbeiten.

Da es sich bei Hausmüll und hausmüllähnlichen Abfällen, die den grössten Teil des Aufgabegutes dieser Einrichtung darstellen, um ein sehr inhomogenes Gemisch handelt, sind die beschriebenen Reaktionsabläufe im Generator nicht räumlich abzugrenzen. Die Zufuhr der verschiedenen Gase an den verschiedenen Stellen sollte so gut wie möglich daran agepasst werden, um dem unterschiedlichen Heizwert des Aufgabegutes und seiner Zusammensetzung zu entsprechen.

**Figur 2** zeigt nun den ungefähren Temperaturverlauf des Prozesses im Reaktor. Der Prozess beginnt bei der Aufgabe 1, wo die Temperatur noch die der Umgebung ist. In Prozessrichtung gesehen, im Generator am Rostbeginn beträgt die Temperatur wenige 100°C und steigt mit zunehmender Verschwelung (Vergasung) am Ende des Rostes auf etwa 1000°C an, jedoch ohne wesentliche wärmenester oder hot spots zu bilden. Die Temperatur der Verschwelung wird durch gezielte Zugaben von Rostluft RL unter dem Rest und durch Zugaben von Brüden BR und/oder Verschwelungsluft VL gesteuert. Am Beginn des Drehrohres, im welchem der Ausbrand und die Schlackenverflüssigung stattfindet, steigt die Temperatur durch Entzündung der Schwelgase rasch in den Hochtemperaturbereich zwischen 1200°C und 1400°C.

Bei dieser Temperatur findet der Ausbrand und die Einschmelzung statt. An der Uebergangsstelle zur Nachbrennkammer bleibt die Temperatur durch die Einwirkung weiterer zugeführter Verbrennungsluft im wesentlichen gleich und fällt dann durch gezielte Zugabe von weiterer (kühlender) Verbrennungsluft VL und/oder Brüden BR sukzessive wieder in Richtung des Niedertemperaturbereichs auf 1100°C. Im Kessel 11 werden die Rauchgase auf 200°C abgekühlt.

Man erkennt anhand dieses Diagrammes, dass die sehr hohen Temperaturen über 1000°C, bei welchen die Schlacke zu schmelzen beginnt und bei der für diese Temperatur nicht ausgelegten Anlageteile beginnen Schaden zu nehmen, bspw. vom Rost in einen für diese Temperaturen ausgelegten Drehrohrofen verlegt werden. Diese hohen Temperaturen am geeigneten Ort, die erst durch den erfindungsgemässen Prozess in gezielter Weise erreicht werden können, werden sozusagen in den für hohe Temperaturen besser auslegbaren Drehrohrofen delegiert. Mit Delegation ist nicht nur die Verbrennung an einem anderen Ort sondern auch die Uebergabe der Energieträger an diesen Ort gemeint. Hier sind es brennfähige Gase, die von der Verschwelung auf dem Rost herrühren und welche nun im Drehrohr zusammen mit den noch brennfähigen, aber entgasten Rückständen die gewünscht hohen Temperaturen ermöglichen. Die unterstöchiometrische Verschwelung wird durch rekuperierte, rückgeführte Wärmeenergie aus dem Bereich des Drehrohrofens (Haube 8) weitestgehend bis ganz unterstützt.

**Figur 3** zeigt ein Diagramm zur Filterstaubzugabe innerhalb der Versuchsserie, die oben kurz diskutiert wurde. Während etwas mehr als zwei Stunden wurden die Fraktionen in zwei Mengenverhältnissen aufgegeben: zu Beginn in etwa 10% auf die Kehrichtmenge bezogen, dann in etwa 20%. Bei einer automatisierten Zugabe kann die Aufgabe in feineren Schritten gestaffelt werden.

**Figur 4** zeigt in Form eines Tortendiagrammes nach Vehlow eine beispielhafte Zusammensetzung der Reststoffmengen aus einer Tonne Abfall. Diese Zusammensetzung ist natürlich weitgehend von der Ausgangszusammensetzung des Abfalles abhängig. Darin sind bezeichnet mit: A = verbrannter und verdampfter Anteil; B = Rostabwurf; C = RGR-Rückstände, Salze; D = Filterstaub; E = Kesselasche; F = Rostdurchfall.

## Patentansprüche

1. Verfahren zum Verbrennen von Abfällen (RG) in einer Verbrennungsanlage mit einem Gaserzeugungsgenerator (2) mit Vorschubrost (3) und einem daran anschliessenden Drehrohr (7), unter folgendem Ablauf: Aufbringen der Abfälle (RG) auf den Vorschubrost (3), Erwärmen und Verschwelen der Abfälle (RG) auf dem Vorschubrost (3), derart, dass aus den Abfällen (RG) noch brennbare Pyrolyserückstände und brennbare Schwelgase entstehen und dabei der Verbrennungsenergiegehalt der Abfälle (RG) im wesentlichen erhalten bleibt, kontinuierliches Einleiten von Luft in den Gaserzeugungsgenerator (2) im Bereich des Übergangs vom Gaserzeugungsgenerator (2) zum Drehrohr (7), welche Luft sich mit dem Schwelgas vermischt und mit diesem in das Drehrohr (7) verdrängt wird, sodass die kontinuierlich in das Drehrohr gelangenden Pyrolyserrückstände mit dem Schwelgas-Verbrennungsgasgemisch im Drehrohr (7) unter hoher Temperatur verbrennen.

2. Verfahren nach Anspruch 1, **dadurch gekennzeichnet**, dass Rauchgas (RR) und feste Reststoffe (KA,FS,RZ) der Verbrennungsanlage in den Gaserzeugungsgenerator (2) rückgeführt werden.

3. Verfahren nach Anspruch 1, **dadurch gekennzeichnet**, dass das Verschwelen auf dem Vorschubrost (3) mit einer unterstöchiometrischen Menge Rostluft (RL) durchgeführt wird, welche als Unterwind mit wenig Druck durch das Verschwelungsgut gedrückt wird.

4. Verfahren nach Anspruch 1, **dadurch gekennzeichnet**, dass Verschwelungsluft (VL) und/oder ein vorgewärmtes Gas/Luftgemisch (VV) über eine Zugabevorrichtung (6) dem Gaserzeugungsgenerator (2) zugegeben wird/werden.

5. Verfahren nach Anspruch 1 oder 4, **dadurch gekennzeichnet**, dass sauerstoffhaltige Gas (02) und/oder Brüden (BR) über eine Zugabevorrichtung (6) dem Gaserzeugungsgenerator (2) zugegeben wird/werden.

6. Verfahren nach einem der Ansprüche 1 bis 5, **dadurch gekennzeichnet**, dass Wärmeenergie, die in Prozessschritten frei wird, welche dem Verschwelen folgen, zum selben zurückgeführt wird.

7. Verfahren nach einem der Ansprüche 1 bis 6, **dadurch gekennzeichnet**, dass in einer dem Drehrohr (7) nachgeschalteten Nachbrennkammer (9) ein vollständiges Verbrennen der brennbaren Anteile vom Rauchgas (RR) durchgeführt wird.

8. Verfahren nach Anspruch 7, **dadurch gekennzeichnet**, dass Verschwelungsluft (VL) und Brüden (BR) in die Nachbrennkammer (9) zugegeben werden, um Rauchgas (RR) temperaturgeregelt nachzuverbrennen.

9. Verfahren nach Anspruch 1, **dadurch gekennzeichnet**, dass es sich beim Gas/Luftgemisch (VV) einerseits um Gase handelt, die aus Undichtigkeiten an Übergängen des Drehrohres (7) heraustreten und andererseits um Luft, die durch Abwärme des Drehrohres (7) vorgewärmt wird.

10. Verfahren nach Anspruch 1, **dadurch gekennzeichnet**, dass die Brüden (BR) aus einer Abwasserklärung und/oder Klärschlammverbrennung stammen und Anteile zur Umsetzung in Wärmeenergie aufweisen, mit denen der Stickoxydgehalt im Rauchgas (RR) verringert wird.

11. Verfahren nach Anspruch 1 oder 2, **dadurch gekennzeichnet**, dass feste Reststoffe wie Kesselasche (KA), Filterstaub (FS) und Rezirkulaten (RZ) aus dem eigenen Prozess und Fremdstoffe (FR) aus Fremdprozessen über eine spezielle Aufgabevorrichtung (5) in den Gaserzeugungsgenerator (2) eingeführt werden und dass diese einerseits gemeinsam mit festen Pyrolyserückständen des Gaserzeugungsgenerators (2) eingeschmolzen werden und andererseits als Ballaststoff zur Regelung des Prozesses verwendet werden.

12. Verfahren nach Anspruch 11, **dadurch gekennzeichnet**, dass Fremstoffe (FR) aus Hausmüllverbrennungsanlagen verwendet werden.

13. Verfahren nach Anspruch 1, **dadurch gekennzeichnet**, dass Abfälle (RG) und rückgeführte Rostdurchfälle (RD) über einen Eintrag (1) dem Gaserzeugungsgenerator (2) zugeführt werden.

14. Vorrichtung zum Verbrennen von Abfällen (RG), insbesondere zum Verbrennen von Hausmüll und zum Einschmelzen von Verbrennungsrückständen wie Schlacke, Aschen und dergleichen, mit den folgenden Merkmalen: ein Gaserzeugungsgenerator (2) mit Vorschubrost (3) zum Erwärmen und Verschwelen der Abfälle (RG); ein dem Gaserzeugungsgenerator (2) unmittelbar nachgeschaltetes Drehrohr (7) zum Hochtemperaturverbrennen dieser erwärmten und verschwelten Abfälle (RG) und Schwelgasen zu Schlacke und Rauchgas (RR); eine Aufgabestelle (1) im Gaserzeugungsgenerator (2) zum Aufbringen der Abfälle (RG); eine Vorrichtung im Gaserzeugungsgenerator (2) zur Zufuhr von Rostluft (RL), welche Rostluft (RL) als Unterwind durch das Verschwelungsgut drückt, derart, dass aus den Abfällen (RG) noch brennbare Pyrolyserückstände und brennbare Schwelgase entstehen und der Verbrennungsenergiegehalt der Abfälle (RG) erhalten bleibt und eine Anlagevorrichtung (6) oberhalb des Vorschubrostes (3) im Gaserzeugungsgenerator (2) zum Zugeben von vorgewärmten Luft im Bereich des Übergangs vom Gaserzeugungsgenerator (2) zum Drehrohr (7) zur Ermöglichung dieser Hochtemperaturverbrennung, welche Luft sich mit dem Schwelgas vermischt und mit diesen in das Drehrohr drängt.

15. Vorrichtung nach Anspruch 14, **dadurch gekennzeichnet**, dass sie im Gaserzeugungsgenerator (2) eine Aufgabevorrichtung (5) zum Beigeben fester Reststoffe (KA,FS,RZ,FR) zur Unterstützung dieser Hochtemperaturverbrennung aufweist, welche beigegebenen festen Reststoffe Rezirkulate (RZ) der Vorrichtung, Kesselasche (KA) einer Nachbrennkammer (9) und/oder einer Kesselgruppe (11) und Filterstäuben (FS) eines Elektrofilters (12) sein können.

16. Vorrichtung nach Anspruch 14 oder 15, **dadurch gekennzeichnet**, dass sie Zugabestellen (4) zum Zugeben von bei der Hochtemperaturverbrennung entstehenden Rauchgas (RR) der Vorrichtung und/oder Zugabestellen (4) sowie eine Zugabevorrichtung (6) zum Zugeben von Brüden (BR) in den Gaserzeugungsgenerator (2) aufweist.

17. Vorrichtung nach Anspruch 14 oder 15, **dadurch gekennzeichnet**, dass sie eine dem Drehrohr (7) nachgeschaltete Nachbrennkammer (9) zum vollständigen Verbrennen der verbrennungsfähigen Stoffe des Rauchgases (RR) aufweist.

18. Vorrichtung nach Anspruch 17, **dadurch gekennzeichnet**, dass sie eine weitere Anlagevorrichtung (10) zum Beigeben von Verschwelungsluft (VL) und/oder Brüden (BR) in die Nachbrennkammer (9) aufweist.

19. Vorrichtung nach Anspruch 15, **dadurch gekennzeichnet**, dass die beigegebenen festen Reststoffe Fremdstoffe (FR) aus Hausmüllverbrennungsanlagen sind.

## Claims

1. Process for burning waste (RG) in a combustion plant having a gas generator (2) equipped with a travelling grate (3) and a following rotary kiln (7), having the following sequence: applying the waste (RG) to the travelling grate (3), heating and low-temperature carbonization of the waste (RG) on the travelling grate (3) in such a manner that still-combustible pyrolysis residues and combustible low-temperature carbonization gases form from the waste (RG), with the combustion energy content of the waste (RG) being essentially retained, continuous introduction of air into the gas generator (2) in the region of the transition from gas generator (2) to the rotary kiln (7), which air mixes with the low-temperature carbonization gas and is displaced together with this into the rotary kiln (7) so that the pyrolysis residues continuously passing into the rotary kiln burn with the low-temperature carbonization gas/combustion gas mixture at high temperature in the rotary kiln (7).

2. Process according to Claim 1, characterized in that flue gas (RR) and solid residues (KA,FS,RZ) of the combustion plant are recirculated to the gas generator (2).

3. Process according to Claim 1, characterized in that the low-temperature carbonization is carried on the travelling grate (3) with a substoichiometric amount of grate air (RL) which is forced through the low-temperature carbonization material as underfeed air at low pressure.

4. Process according to Claim 1, characterized in that low-temperature carbonization air (VL) and/or a preheated gas/air mixture (VV) is/are fed to the gas generator (2) via a feed apparatus (6).

5. Process according to Claim 1 or 4, characterized in that oxygen-containing gas (O2) and/or vapours (BR) is/are fed to the gas generator (2) via a feed apparatus (6).

6. Process according to one of Claims 1 to 5, characterized in that the heat energy which is released in process steps which follow the low-temperature carbonization is recirculated to the same.

7. Process according to one of Claims 1 to 6, characterized in that complete combustion of the combustible portions of flue gas (RR) is carried out in an afterburning chamber (9) downstream of the rotary kiln (7).

8. Process according to Claim 7, characterized in that low-temperature carbonization air (VL) and vapours (BR) are added to the afterburning chamber (9) for afterburning of flue gas (RR) under temperature control.

9. Process according to Claim 1, characterized in that the gas/air mixture (VV) comprises firstly gases which escape from leaks at transition points of the rotary kiln (7) and secondly air which is preheated by waste heat from the rotary kiln (7).

10. Process according to Claim 1, characterized in that the vapours (BR) originate from a wastewater treatment and/or sewage sludge incineration and have contents for conversion into heat energy, which decrease the nitrogen oxide content of the flue gas (RR).

11. Process according to Claim 1 or 2, characterized in that solid residues such as boiler ash (KA), filter dust (FS) and recirculated material (RZ) from the present process and foreign matter (FR) from external processes are introduced via a special feed apparatus (5) into the gas generator (2) and in that, on the one hand, these are fused together with solid pyrolysis residues of the gas generator (2) and on the other hand are used as ballast for controlling the process.

12. Process according to Claim 11, characterized in that foreign matter (FR) is used from domestic refuse incineration plants.

13. Process according to Claim 1, characterized in that waste (RG) and recirculated material passing through the grate (RD) are fed via an intake (1) to the gas generator (2).

14. Apparatus for burning waste (RG), in particular for burning domestic refuse and for fusing combustion residues, such as slag, ash and the like, having the following features: a gas generator (2) having a travelling grate (3) for heating and low-temperature carbonization of the waste (RG); a rotary kiln (7) immediately downstream of the gas generator (2) for the high-temperature combustion of these heated and low-temperature carbonized waste (RG) and low-temperature carbonization gases to form slag and flue gas (RR); a feedpoint (1) in the gas generator (2) for introducing the waste (RG); an apparatus in the gas generator (2) for feeding grate air (RL), which forces grate air (RL) as underfeed air through the low-temperature carbonization material in such a manner that still-combustible pyrolysis residues and combustible low-temperature carbonization gases are formed from the waste (RG) and the combustion energy content of the waste (RG) is retained; and a plant apparatus (6) above the travelling grate (3) in the gas generator (2) for feeding preheated air in the region of the transition point from the gas generator (2) to the rotary kiln (7) to make this high-temperature combustion possible, which air mixes with the low-temperature carbonization gas and passes together with this into the rotary kiln.

15. Apparatus according to Claim 14, characterized in that it has, in the gas generator (2), a feed apparatus (5) for adding solid residues (KA, FS, RZ, FR) to support this high-temperature combustion, which added solid residues can be recirculated material (RZ) of the apparatus, boiler ash (KA) of an afterburning chamber (9) and/or a boiler group (11) and filter dust (FS) of an electrostatic precipitator (12).

16. Apparatus according to Claim 14 or 15, characterized in that it has feedpoints (4) for feeding flue gas (RR) of the apparatus formed in the high-temperature combustion and/or feedpoints (4) and a feed apparatus (6) for feeding vapours (BR) into the gas generator (2).

17. Apparatus according to Claim 14 or 15, characterized in that it has an afterburning chamber (9) downstream of the rotary kiln (7) for complete combustion of the combustibie materials of the flue gas (RR).

18. Apparatus according to Claim 17, characterized in that it has a further plant apparatus (10) for adding low-temperature carbonization air (VL) and/or vapours (BR) into the afterburning chamber (9).

19. Apparatus according to Claim 15, characterized in that the added solid residues are foreign matter (FR) from domestic refuse incineration plants.

## Revendications

1. Procédé pour l'incinération de déchets (RG) dans une installation de carbonisation comportant un générateur de gaz (2) muni d'une grille d'avance (3) et d'un tube tournant (7) disposé en aval de ce dernier, le déroulement du procédé étant le suivant : application des déchets (RG) sur la grille d'avance (3), chauffage et carbonisation des déchets RG se trouvant sur la grille d'avance (3) de façon qu'il se forme à partir des résidus (RG) des résidus de pyrolyse encore combustibles et des gaz de carbonisation combustibles, avec essentiellement maintien de la teneur énergétique d'incinération des déchets (RG), introduction en continu d'air dans le générateur de gaz (2) dans la zone de la transition entre le générateur de gaz (2) et le tube tournant (7), lequel air est mélangé au gaz de carbonisation et est poussé avec ce dernier dans le tube tournant (7), de façon que les résidus de pyrolyse qui arrivent en continu dans le tube tournant subissent une incinération à haute température avec le mélange de gaz de carbonisation et de gaz de combustion.

2. Procédé selon la revendication 1, caractérisé en ce que les fumées (RR) et les résidus solides (KA, FS, RZ) de l'installation d'incinération sont renvoyés au générateur de gaz (2).

3. Procédé selon la revendication 1, caractérisé en ce que la carbonisation est réalisée sur la grille d'avance (3) avec une quantité d'air de grille (RL) inférieure à la quantité stoechiométrique, qui en tant que courant d'air sous grille, est comprimé sous une faible pression à travers le produit de carbonisation.

4. Procédé selon la revendication 1, caractérisé en ce que de l'air de carbonisation (VL) et/ou un mélange préchauffé de gaz et d'air (VV) sont introduits dans le générateur de gaz (2) par l'intermédiaire d'un dispositif d'introduction (6).

5. Procédé selon la revendication 1 ou 4, caractérisé en ce qu'un gaz oxygéné (0₂) et/ou des vapeurs (BR) sont introduits dans le générateur de gaz (2) par l'intermédiaire d'un dispositif d'introduction (6).

6. Procédé selon l'une des revendications 1 à 5, caractérisé en ce que l'énergie thermique qui est libérée au cours des étapes du procédé suivant la carbonisation est renvoyée à elle-même.

7. Procédé selon l'une des revendications 1 à 6, caractérisé en ce qu'une incinération complète des fractions combustibles des fumées (RR) est réalisée dans une chambre de post-combustion (9) installée en aval du tube tournant (7).

8. Procédé selon la revendication 7, caractérisé en ce que de l'air de carbonisation (VL) et des vapeurs (PR) sont introduits dans la chambre de post-combustion (9), pour assurer une post-combustion, avec régulation de la température, des fumées (RR).

9. Procédé selon la revendication 1, caractérisé en ce que, pour ce qui concerne le mélange de gaz et d'air (VV), il s'agit d'une part de gaz qui s'échappent par des défauts d'étanchéité au niveau des transitions du tube tournant (7), et d'autre part d'air qui est préchauffé par les chaleurs perdues du tube tournant (7).

10. Procédé selon la revendication 1, caractérisé en ce que les vapeurs (BR) proviennent d'une installation d'épuration des eaux résiduaires et/ou d'une unité d'incinération des boues de clarification, et comportent des fractions destinées à subir une réaction en présence d'énergie thermique, fractions à l'aide desquelles la teneur des fumées (RR) en oxydes d'azote diminue.

11. Procédé selon la revendication 1 ou 2, caractérisé en ce que des résidus solides tels que des cendres de chaudière (KA), des poussières d'unités de filtration (FS) et des produits de recirculation (RZ) provenant du procédé proprement dit, ainsi que des substances étrangères (FR) provenant d'opérations étrangères, sont introduits dans le générateur de gaz (2) par l'intermédiaire d'un appareil spécial de chargement (5), et que ces matières, d'une part sont soumises à une fusion en même temps que les résidus solides de pyrolyse du générateur de gaz (2), et d'autre part, sont utilisées en tant que ballast pour la régulation du procédé.

12. Procédé selon la revendication 11, caractérisé en ce que l'on y utilise des matières étrangères (FR) provenant d'installations d'incinération des ordures ménagères.

13. Procédé selon la revendication 1, caractérisé en ce que des déchets (RG) et les matières ayant passé la grille (RD) et recyclées sont envoyés au générateur de gaz (2) par une trémie d'introduction (1).

14. Appareil pour incinérer des déchets (RG), en particulier pour incinérer des ordures ménagères et pour provoquer la fusion de résidus d'incinération tels que les scories, les cendres et analogues, présentant les caractéristiques suivantes : un générateur de gaz (2) muni d'une grille d'avance (3) pour chauffer et carboniser les déchets (RG) ; un tube tournant (7), installé immédiatement en aval du générateur de gaz (2), pour provoquer l'incinération à haute température de ces déchets chauffés et carbonés (RG) et des gaz de carbonisation, pour les transformer en scories et fumées ; un poste d'alimentation (1) dans le générateur de gaz (2) pour introduire les déchets (RG) ; un appareil disposé dans le générateur de gaz (2) pour amener de l'air de grille (RL), lequel air de grille (RL) est utilisé comme courant d'air sous grille pour traverser à l'état comprimé la matière à carboniser, de façon qu'il se forme à partir des déchets (RG) des résidus de pyrolyse encore combustibles et des gaz de carbonisation combustibles, et que la teneur en énergie d'incinération des déchets RG se maintienne, et une installation (6) disposée au-dessus de la grille d'avance (3), disposée dans le générateur de gaz (2) pour introduire de l'air préchauffé dans la zone de la transition entre le générateur de gaz (2) et le tube tournant (7), pour permettre cette incinération à haute température, lequel air est mélangé au gaz de carbonisation et est refoulé en même temps que ce dernier dans le tube tournant.

15. Appareil selon la revendication 14, caractérisé en ce qu'il comporte dans le générateur de gaz (2) un dispositif d'alimentation (5) destiné à ajouter des résidus solides (KA, FS, RZ, FR) pour faciliter cette incinération à haute température, lesquels résidus solides ajoutés peuvent être des produits de recirculation (RZ) de l'appareil, des cendres de chaudière (KA) d'une chambre de post-combustion (9) et/ou d'un groupe de chaudières (11), et des poussières (FS) d'un filtre électrostatique (12).

16. Appareil selon la revendication 14 ou 15, caractérisé en ce qu'il comporte des postes d'addition (4) destinés à ajouter des fumées (RR) de l'appareil, qui se forment lors de l'incinération à haute température, et/ou des postes d'addition (4), ainsi qu'un dispositif d'introduction (6) pour introduire des vapeurs (BR) dans le générateur de gaz (2).

17. Appareil selon la revendication 14 ou 15, caractérisé en ce qu'il comporte une chambre de post-combustion (9) installée en aval du tube tournant (7), pour provoquer l'incinération complète des matières combustibles des fumées (RR).

18. Appareil selon la revendication 17, caractérisé en ce qu'il comporte une autre installation (10) destinée à introduire dans la chambre de post-combustion (9) de l'air de carbonisation (VL) et/ou des vapeurs (BR).

19. Appareil selon la revendication 15, caractérisé en ce que les résidus solides ajoutés sont des matières étrangères (FR) provenant d'installations d'incinération des ordures ménagères.
